# EUROPÄISCHE PATENTSCHRIFT

(11) **EP 4 208 345 B1**
(45) Veröffentlichungstag und Bekanntmachung des Hinweises auf die Patenterteilung: **26.06.2024**
(21) Anmeldenummer: 21769090.8
(22) Anmeldetag: 23.08.2021
(51) Int. Cl.: B41F 13/16, B41F 27/12

(54) **VORRICHTUNG ZUM SPANNEN EINES BOGENFÖRMIGEN WALZENBEZUGS UM EINE WALZE**
DEVICE FOR CLAMPING A SHEET-LIKE ROLL COVER AROUND A ROLL
DISPOSITIF POUR SERRER UN REVÊTEMENT DE CYLINDRE ARQUÉ AUTOUR D'UN CYLINDRE

(30) Priorität: 04.09.2020 DE 102020123196
(43) Veröffentlichungstag der Anmeldung: 12.07.2023
(73) Patentinhaber: Kolbus GmbH & Co. KG, 32369 Rahden (DE)
(72) Erfinder: EIRICH, Waldemar, 32339 Espelkamp (DE); SCHMALE, Christian, 32369 Rahden (DE)
(86) Internationale Anmeldenummer: PCT/EP2021/073261
(87) Internationale Veröffentlichungsnummer: WO 2022/048933

(56) Entgegenhaltungen:
- US-A- 4 688 483
- US-A- 4 831 931
- US-A- 5 488 904

## Beschreibung

Die vorliegende Erfindung betrifft eine Vorrichtung zum Spannen eines bogenförmigen Walzenbezugs um die Mantelfläche einer drehbaren Walze nach dem Oberbegriff des Anspruchs 1.

Aus der EP0401500A2 ist eine Vorrichtung zum Verstellen und Spannen von biegsamen Druckplatten auf dem Plattenzylinder von Rotationsdruckmaschinen bekannt. Dabei ist ein Paar Spannschienen parallel zu der Drehachse des Plattenzylinders orientiert. Die Spannschienen erstrecken sich nahezu über die komplette Länge des Plattenzylinders und sind durch Hebel an dem Zylinderkörper schwenkbar gelagert. Damit ist es möglich, Winkelfehler des Druckbildes durch geringfügiges Verschieben der Druckplatte auf dem Plattenzylinder zu korrigieren.

Bei den bekannten Vorrichtungen ist das manuelle Aufziehen eines Walzenbezugs auf die Walze umständlich. Häufig rutscht der Bezug abschnittweise aus der ersten Spannschiene eines Paares, bevor er vollständig in die zweite Spannschiene eingehängt ist und durch das Spannen gesichert werden kann. Vor allem breite Walzenbezüge sind unhandlich und werden von zwei Personen gemeinsam aufgezogen.

Das Pressen des Walzenbezugs in eine Aufnahmenut mit Untermaß erfordert einen hohen Kraftaufwand und erschwert das Abnehmen des Walzenbezugs. Außerdem erhöht die erforderliche Kraft deutlich die Gefahr von Beschädigungen der Walze, insbesondere wenn Hammer als Hilfsmittel eingesetzt werden.

Um Passerkorrekturen vorzunehmen schlägt die DE9318599U1 das gezielte Schrägstellen der Druckplatte auf dem Plattenzylinder vor. Dazu ist ein Paar in Umlaufrichtung aufeinanderfolgender Spannschienen vorgesehen. Davon ist eine der Spannschienen nach Art eines trapezförmigen Viergelenks in dem Plattenzylinder aufgenommen. Über Hebel und Gelenke ist das Viergelenk derart mit der zweiten Spannschiene des Paares verbunden, dass eine axiale Verschiebung der ersten Schiene gleichzeitig deren Schwenken bewirkt.

Um das unbeabsichtigte Herausrutschen der Druckplatte aus der Spannschiene zu vermeiden, schlägt die US4831931A Klemmelemente vor. Diese sind geeignet, die Druckplatte in einem eingefädelten Bereich gegen die Spannschiene zu klemmen. US5488904 offenbart eine Vorrichtung zum Spannen von wenigstens einem bogenförmigen Druckklischee oder einer Druckplatte.

Eine konkave Dehnung der Druckplatte kann mit einer in der DE102010045036A1 beschriebenen geteilten Spannschiene ausgeglichen werden. Dazu ist die Spannschiene in axialer Richtung in mehrere Segmente geteilt, die einzeln mit einer Spannkraft beaufschlagt werden können. Ein sukzessives Einhängen des Walzenbezugs in die Teilschiene mit jeweils unmittelbar anschließendem Spannen kann die Handhabung beim Aufziehen erleichtern, führt aber zu unerwünscht ungleichmäßigen Dehnungen des Walzenbezugs. Insbesondere beeinflusst die Abfolge der einzelnen Spannvorgänge die Dehnung und damit das Druckbild.

Es ist daher eine Aufgabe der vorliegenden Erfindung, eine gegenüber dem Stand der Technik verbesserte Vorrichtung zu schaffen, welche zumindest einen der aufgezeigten Nachteile des Standes der Technik überwindet.

Die Aufgabe wird mit einer Vorrichtung gelöst, welche die Merkmale nach Anspruch 1 aufweist. Vorteilhafte Ausgestaltungen ergeben sich aus den Unteransprüchen.

Dazu ist eine Spannvorrichtung zum Spannen eines Walzenbezugs über eine Mantelfläche einer drehbaren Walze vorgesehen, wobei die Walze ein Druckzylinder und der Walzenbezug ein Druckklischee sein können, welche an der Mantelfläche der Walze ein Paar zu der Drehachse der Walze parallele Spannschienen aufweist. Die Spannschienen bilden jeweils eine Hinterschneidung in Form einer Nut, in welche die vorlaufende Kante bzw. die nachlaufende Kante des Walzenbezugs eingehängt werden können. Eine erste Spannschiene des Paares ist fest mit dem Druckzylinder verbunden.

Die zweite Spannschiene des Paares setzt sich in ihrer Längsrichtung aus mehreren gleichartigen Teilschienen zusammen. Jede dieser Teilschienen ist auf dem Schlitten jeweils einer Spanneinheit angebracht. Die Schlitten sind jeweils mit einer der Teilschienen im wesentlichen im Umfangsrichtung bewegbar. Dabei bestimmen die Schlittenstellungen den Abstand ihrer Teilschiene zu der ersten Spannschiene des Paares und damit die Spannung des Walzenbezugs. Dazu ist jede Spanneinheit mit einem separaten auf den jeweiligen Schlitten wirkenden Antrieb ausgestattet.

Die Spannvorrichtung umfasst eine der zweiten Spannschiene zugeordnete Sperre. Die Sperre ist derart zu der zweiten Spannschiene angeordnet, dass sie bei ungespanntem Walzenbezug in ihrer geschlossenen Anordnung den Walzenbezug in gegen unbeabsichtigtes Herausrutschen aus der Aufnahme der Teilschiene sichert und in ihrer geöffneten Anordnung den Walzenbezug gegenüber der jeweiligen Teilschiene freigibt.

Die Sperre ist dazu als Hebel mit einer Drehachse derart gestaltet, dass sich die Schenkel des Hebels in einer im wesentlichen tangential zu dem Walzenmantel orientierten Ebene bewegen lassen. Besonders vorteilhaft ist die Sperre auf dem Schlitten einer Spanneinheit angebracht und der Teilschiene dieser Spanneinheit zugeordnet. Somit wird das Sichern bzw. das Freigeben des Walzenbezuges nicht von der Stellung des Spannschlittens beeinflusst. Ein unbeabsichtigtes Freigeben des Walzenbezuges bei vorzeitigem Entspannen kann so verhindert werden.

Vorzugsweise ist jedem dieser separaten Spannantriebe ein gemeinsamer Schalter zugeordnet. Damit ist es möglich, die Spanneinheiten einzeln zu aktivieren. So können beispielsweise bei Verwendung eines schmalen Walzenbezuges nicht benötigte Spanneinheiten ausgeschaltet werden. Außerdem kann bei Bedarf durch Ausschalten einzelner Spanneinheiten ein breiter Walzenbezug gezielt ungleichförmig gedehnt bzw. verzerrt werden.

Vorteilhaft ist eine Anordnung mehrerer gleicher Spanneinheiten auf einem gemeinsamen Schwenkbalken mit einer im wesentlichen radial zu der Walze angeordneten Schwenkachse. Winkelfehler des Walzenbezuges können durch Schwenken dieses Balkens korrigiert werden.

Dem Schwenkbalken ist vorzugsweise eine Zustelleinrichtung mit steuerbarem Stellantrieb zugeordnet. Auf diese Weise können Winkelfehler des Walzenbezugs automatisiert ohne manuellen Eingriff korrigiert werden. Besonders vorteilhaft ist eine Kurvensteuerung der Schwenkbewegung durch eine auf einer Kurve abwälzende Kurvenrolle. Durch die Gestaltung der Kurve kann ein gewünschter Kraftverlauf für das Schwenken eingestellt werden.

Vorzugsweise umfasst die Zustelleinrichtung eine Schubstange, welche durch eine Hohlwelle in die Walze geführt wird. Auf diese Weise können insbesondere die bewegungsempfindlichen Antriebselemente gestellfest außerhalb der Walze angeordnet werden.

Anschließend wird die Erfindung unter Bezugnahme auf die Figuren, auf die bezüglich aller in der Beschreibung nicht näher erwähnten Einzelheiten verwiesen wird, anhand eines Ausführungsbeispieles erläutert. Die Figuren zeigen:
- **Fig. 1**: vereinfachte perspektivische Ansicht eines Druckzylinders mit Spannvorrichtung;
- **Fig. 2**: vereinfachte perspektivische Detailansicht einer Zustelleinrichtung zum Schwenken einer Spannvorrichtung;
- **Fig. 3**: vereinfachte Detailansicht einer Zustelleinrichtung zum Schwenken einer Spannvorrichtung;
- **Fig. 4**: vereinfachte Ansicht einer Spanneinheit in unterschiedlichen Zuständen;
- **Fig. 5**: vereinfachte perspektivische Detailansicht einer Spannvorrichtung;
- **Fig. 6**: vereinfachte perspektivische Detailansicht eine Spanneinheit;
- **Fig. 7**: Schaltlogik der Sperren einer Spannvorrichtung.

Ein Druckzylinder 1 mit erfindungsmäßiger Spannvorrichtung 2 ist in Fig. 1 dargestellt. Die Mantelfläche 103 des mittigen Zylinders 10 ist von einem Kanal 17 durchbrochen. Dieser Kanal 17 erstreckt sich in axialer Richtung y, parallel zu der Drehachse 100 des Druckzylinders 1 und nimmt die Spannvorrichtung 2 auf. Über beidseitig des mittigen Zylinders 10 angeordnete Wellenabsätze 16 ist der Druckzylinder wie in Fig. 3 gezeigt im Maschinengestell 5 gelagert.

Eine erste Spannschiene 11 und eine zweite Spannschien 12 bilden gemeinsam ein Spannschienenpaar der Spannvorrichtung 2. Die Spannschienen 11, 12 sind an der Mantelfläche 103 des Zylinders 10 zueinander parallel axial orientiert. In Umfangsrichtung weisen sie zueinander einen veränderbaren Abstand 70 auf. Die erste Spannschiene 11 und die zweite Spannschiene 12 bilden jeweils eine Hinterschneidung 45 in Form einer in Umfangsrichtung des Zylinders 10 geöffneten Nut. Die Öffnungen dieser beiden Nuten sind einander zugewandt. In sie kann das Druckklischee an seiner vorlaufenden bzw. nachlaufenden Kante eingehängt werden. Durch das Verengen des Abstandes 70 der beiden Spannschienen 11, 12 wird das eingehängte Druckklischee gespannt und so auf dem Zylinder 10 fixiert.

Das Spannschienenpaar ist auf einem Balken 13 der Spannvorrichtung 2 angebracht. Dieser Balken 13 verläuft in axialer Richtung y in dem Kanal 17 des Druckzylinders 1. Er ist um eine radial zum Druckzylinder 1 verlaufenden Achse 101 schwenkbar angebracht. Geringfügiges Schwenken 202 der Spannschienen 11, 12 um die radiale Achse 101 erlaubt Korrekturen der Winkellage des Druckbildes. Für diese Korrektur ist eine Zustelleinrichtung 3 vorgesehen. Dazu umfasst die Zustelleinrichtung 3 einen steuerbaren Positionierantrieb 34. Dieser Positionierantrieb 34 kommuniziert über Datenleitungen 60 mit einer Steuerung 6.

Der Positionierantrieb 34 wirkt über ein eine Hohlwelle 16 des Druckzylinders 1 axial durchdringendes Getriebe auf den schwenkbaren Balken 13 der Spannvorrichtung 2. Dazu verbindet ein Spindeltrieb 35 der Zustelleinrichtung 3 den Positionierantrieb 34 mit einer axial in der Hohlwelle 16 des Druckzylinders 1 laufenden Schubstange 36. Ein mit dieser Schubstange 36 verbundener Arm 37 der Zustelleinrichtung 3 durchdringt eine Stirnfläche 104 des mittigen Zylinders 10 und greift in den Kanal 17 des Druckzylinders 1. Der Arm 37 ist in dem Kanal 17 mittels einer Linearführung 33 gelagert. Die Linearführung 33 ist parallel zu der Drehachse 100 des Druckzylinders 1 orientiert und erlaubt dem Arm 37 eine axiale Linearbewegung 201. An seinem in den Kanal 17 ragenden Ende des Arms 37 ist eine Kurvenrolle 31 angebracht. Die Kurvenrolle 31 wirkt mit einer Kurve 30 des Schwenkbalkens 13 zusammen. Der Balken 13 stützt sich mit einer Druckfeder 32 gegen den Kanal 17 derart ab, dass er immer an der Kurvenrolle 31 der Zustelleinrichtung 3 anliegt. Durch Linearverschiebung 201 des Arms 37 wälzt dessen Kurvenrolle 31 auf der Kurve 30 des Balkens 13 ab und bewirkt damit dessen Schwenkbewegung 202 um dessen Schwenkachse 101.

Die zweite Spannschiene 12 setzt sich aus mehreren, in axialer Richtung y hintereinander angeordneten Teilstücken 44 zusammen. Jede dieser Teilschienen 44 ist Bestandteil jeweils einer von mehreren gleichartigen Spanneinheiten 4. Der Aufbau einer solchen Spanneinheit ist in den Fig. 4 bis 6 gezeigt. Die Spanneinheit 4 besteht aus einem Spannschlitten 40. Dieser Spannschlitten 40 ist durch eine Linearführung 43 auf dem Schwenkbalken 13 der Spannvorrichtung 2 aufgenommen und trägt eine der Teilschienen 44. Die Linearführung 43 ist im wesentlichen radial zu dem zentralen Zylinder 10 des Druckzylinders 1 orientiert und legt die Richtung der linearen Spannbewegung 200 fest. Dazu umfasst sie zwei zueinander parallele Führungsschienen.

Der Spannschlitten 40 der Spanneinheit 4 wird durch einen separaten Antrieb betätigt. Dieser Antrieb verfährt den Schlitten zwischen den beiden Endlagen. Die Endlage, in welcher das Druckklischee gespannt ist, ist in Fig. 4a dargestellt. Druckfedern 41 halten den Spannschlitten 40 in dieser Endlage und beaufschlagen die Teilschiene 44 mit der Spannkraft. Um das Druckklischee zu entspannen, werden die Druckfedern 41 durch einen Pneumatikzylinder 42 übersteuert, so dass der Spannschlitten 40 die andere Endlage wie in Fig. 4b-d gezeigt einnimmt. Jede Spanneinheit 40 verfügt über einen separaten Schalter 38 für seinen Antrieb. Dieser Schalter 38 kann in einfacher Weise ein handbetätigtes Ventil sein, welches in den Figuren nicht dargestellt ist. Auf diese Weise lassen sich einzelne Spanneinheiten 40 aus- oder zuschalten. Für eine automatisierte Betätigung der Spanneinheiten 40, sind die Druckleitungen der einzelnen Spanneinheiten 40 wie in Fig. 7 gezeigt zu einer zentralen Druckleitung zusammengefasst, welche ein maschinell steuerbares Mehrwegeventil als gemeinsamen Schalter 39 beinhaltet. Das gemeinsame Ventil und das jeweilige separate Ventil sind zueinander nach Art einer Und-Schaltung angeordnet.

Jede Spanneinheit 40 umfasst eine erste Sperre 50, welche der ersten Spannschiene 11 zugeordnet ist. Diese ist der das Druckklischee aufnehmenden Nut der ersten Spannschiene 11 gegenüberliegend angeordnet und ausgelegt, die Aufnahme zum Wechseln des Druckklischees freizugeben und zum Spannen des Druckklischees zu verriegeln. Dazu ist diese erste Sperre 50 auf dem Schwenkbalken 13 der Spannvorrichtung 2 angebracht und kann eine in den Fig. 4a-c gezeigte geschlossene Stellung 301 und eine in Fig. 4d gezeigte geöffnete Stellung 300 einnehmen.

Die erste Sperre 50 ist in Form eines Hebels 53 mit zwei zueinander rechtwinklig angeordneten Schenkeln 61, 62 ausgebildet. Sie ist um eine zu dem Druckzylinder radiale Achse schwenkbar in einem Drehlager 54 des Schlittens 40 aufgenommen. In ihrer geschlossenen Stellung 301 ist der erster Schenkel 61 der ersten Sperre 50 parallel zu der ersten Spannschiene 11 ausgerichtet. Die Öffnungsweite 71 zwischen der ersten Spannschiene 11 und der ersten Sperre 50 ist klein, so dass das Herausrutschen eines eingelegten Druckklischees sicher verhindert wird. Der zweiter Schenkel 62 weist dabei in Richtung der zweiten Spannschiene 12 und die auf seiner Rückseite befindliche zweite Anlagefläche 52 wird von einem Magneten 55 gehalten.

In ihrer geöffneten Stellung 301 ist der zweite Schenkel 62 der ersten Sperre 50 parallel zu der ersten Spannschiene orientiert. Die Öffnungsweite 71 ist größer als in der geschlossenen Stellung 301, so dass das Druckklischee einfach eingehängt oder entnommen werden kann. Dabei weist der erste Schenkel 61 auf die zweite Spannschiene 12 und wird über die auf seiner Rückseite angeordnete erste Anlagefläche 51 von dem Magneten 55 gehalten. Zum Betätigen der ersten Sperre 50 ist ein auf dem Hebel 53 über dem Drehlager 54 angebrachter Griff 57 vorgesehen.

Eine zweite Sperre 58 jeder Spanneinheit 4 ist auf dem jeweiligen Spannschlitten 40 und der Aufnahmenut der zugeordneten Teilschiene gegenüberliegend angeordnet. In ihrer Funktionsweise und ihrem Aufbau entspricht sie der ersten Sperre 50 und wird daher nicht weiter erläutert.

Die Spannvorrichtung 2 weist eine Vielzahl gleicher Spanneinheiten 40 der beschriebenen auf, welche auf dem gemeinsamen Schwenkbalken 13 angeordnet sind.

Die einzelnen Zustände einer einzelnen Spanneinheit 4 beim Wechseln und Spannen eines Druckklischees sind in den Fig. 4a-d gezeigt. Das Druckklischee selbst ist nicht dargestellt. Fig. 4a beginnt mit dem gespannten Zustand, in welchem das Klischee gespannt und beide Sperren 50, 58 in jeweils ihrer geschlossenen Stellung 301 gehalten sind. Ist das separate Ventil geöffnet übersteuert bei Öffnen des gemeinsamen Mehrwegeventils der Pneumatikzylinder 42 die Spannfeder 41, so dass der Schlitten 40 in die in Fig. 4b gezeigte Endlage fährt. Der Abstand 70der Spannschienen 11, 12 zueinander ist vergrößert und ein eingehängte Druckklischee entspannt. Das Öffnen der zweiten Sperre 58 gemäß Fig. 4c gibt eine erste Kante des Druckklischees frei, so dass es von dem Druckzylinder abgewickelt werden kann. Ist zusätzlich auch die erste Sperre in ihrer geöffneten Stellung 300, wie in Fig. 4d dargestellt, kann das Druckklischee komplett entnommen werden. Das Aufbringen und Spannen eines Klischees erfolgt in umgekehrter Abfolge.

### Bezugszeichen

| | | | |
|---|---|---|---|
| 1 | Druckzylinder | 33 | Linearführung |
| 2 | Spannvorrichtung | 34 | Positionierantrieb |
| 3 | Zustelleinrichtung, Schwenken | 35 | Spindeltrieb |
| 4 | Spanneinheit | 36 | Schubstange |
| 5 | Maschinengestell | 37 | Arm |
| 6 | Steuerung | 38 | Schalter |
| 10 | Zylinder | 39 | Gruppenschalter |
| 11 | erste Schiene | 40 | Spannschlitten |
| 12 | zweite Schiene | 41 | Druckfeder |
| 13 | Balken | 42 | Pneumatikzylinder |
| 15 | Drehlager | 43 | Linearführung |
| 16 | Hohlwelle | 44 | Spanner |
| 17 | Kanal | 45 | Hinterschneidung |
| 20 | Abdeckung | 50 | erste Sperre |
| 30 | Kurve | 51 | erste Anschlagfläche |
| 31 | Kurvenrolle | 52 | zweite Anschlagfläche |
| 32 | Druckfeder | 53 | Hebel |
| 54 | Drehlager | 300 | geöffnete Anordnung |
| 55 | Magnet | 301 | geschlossene Anordnung |
| 56 | Halter | | |
| 57 | Griff | | |
| 58 | zweite Sperre | | |
| 60 | Datenleitung | | |
| 61 | erster Schenkel | | |
| 62 | zweiter Schenkel | | |
| 70 | Abstand | | |
| 71 | Öffnungsweite | | |
| 100 | Drehachse | | |
| 101 | Schwenkachse | | |
| 103 | Mantelfläche | | |
| 104 | Stirnfläche | | |
| 200 | lineare Spannbewegung | | |
| 201 | lineare Zustellbewegung | | |
| 202 | Schwenkbewegung | | |
| 203 | erste Drehbewegung | | |
| 204 | zweite Drehbewegung | | |

## Patentansprüche

1. **Vorrichtung** zum Spannen von wenigstens einem im wesentlichen bogenförmigen Druckklischee oder einer Druckplatte um im wesentlichen die Mantelfläche (103) eines Druckzylinders (10), wobei der Druckzylinder (10) um seine axiale Drehachse (100) drehbar gelagert ist, wenigstens aufweisend
• eine im wesentlichen zu der Drehachse (100) des Druckzylinders (10) parallele, an der Mantelfläche des Druckzylinders (10) angeordnete erste Schiene (11),
• eine im wesentlichen zu der Drehachse (100) des Druckzylinders (10) parallele, an der Mantelfläche des Druckzylinders (10) angeordnete, aus wenigstens zwei Teilschienen (44) gebildete zweite Schiene (12), wobei
• die erste Schiene (11) und die zweite Schiene (12) jeweils wenigstens eine Hinterschneidung (45) zur formschlüssigen Aufnahme des wenigstens einen Druckklischees oder der wenigstens einen Druckplatte aufweisen,
• die wenigstens eine erste Schiene (11) und die wenigstens eine zweite Schiene (12) in Umfangsrichtung des Druckzylinders (10) zueinander einen veränderbaren Abstand (70) aufweisen,
• zwei in Richtung der Drehachse (100) des Druckzylinders (10) zueinander beabstandete Spanneinheiten (4), jeweils wenigstens aufweisend einen im wesentlichen in Umfangsrichtung des Druckzylinders (10) bewegbaren Schlitten (40), einen mit dem wenigstens einen Schlitten (40) antriebsverbundenen Antrieb (42) und eine an dem Schlitten (40) angeordnete, die zweite Schiene (12) bildende Teilschiene (44), wobei
wenigstens einer Teilschiene (44) der wenigstens einen zweiten Schiene (12) gegenüberliegend wenigstens eine Sperre (58) angeordnet ist, wobei die wenigstens eine Sperre (58) hinsichtlich der zugeordneten wenigstens einen Teilschiene (44) wechselweise eine geöffnete Anordnung (300) und eine geschlossene Anordnung (301) aufweist und gemeinsam mit der zugeordneten wenigstens einen zweiten Teilschiene (44) eine verschließbare Aufnahme bildet,
**dadurch gekennzeichnet, dass** die wenigstens eine Sperre (58) von einem um eine Achse drehbaren Hebel (53) mit zwei Schenkeln (61, 62) gebildet ist, wobei die Drehachse im wesentlichen radial zu dem Druckzylinder (10) verläuft und die beiden Schenkel (61, 62) des Hebels (53) gemeinsam eine Ebene aufspannen und diese Ebene im wesentlichen senkrecht zu der Drehachse der Sperre (58) ausgerichtet ist.

2. Vorrichtung nach Anspruch 1, **dadurch gekennzeichnet, dass** die wenigstens zwei Spanneinheiten (4) jeweils einen dem jeweiligen wenigstens einen Antrieb (42) zugeordneten separaten Schalter (38) aufweisen und jeweils eine Gruppe von jeweils wenigstens zwei Spanneinheiten (4) einen weiteren gemeinsamen Schalter (39) aufweisen, wobei jeder der separaten Schalter (38) der wenigstens zwei Spanneinheiten (4) einer gemeinsamen Gruppe mit dem wenigstens einen gemeinsamen Schalter (39) derselben gemeinsamen Gruppe nach Art einer Und-Schaltung verknüpft sind.

3. Vorrichtung nach einem der vorangehenden Ansprüche, **dadurch gekennzeichnet, dass** wenigstens eine der wenigstens zwei Spanneinheiten (4) wenigstens eine der wenigstens einen Teilschiene (44) derselben Spanneinheit (4) zugeordnete Sperre (58) aufweist.

4. Vorrichtung nach einem der vorangehenden Ansprüche, **gekennzeichnet durch** einen Balken (13), welcher sich im wesentlichen parallel zu der Drehachse (100) des Druckzylinders (10) erstreckt und um eine Schwenkachse (101) zu dem Druckzylinder (10) wenigstens geringfügig schwenkbar ist, und auf welchem die wenigstens zwei Spanneinheiten (4) angeordnet sind, wobei die Schwenkachse (101) des Balkens (13) orthogonal zu der Drehachse (100) der Walze (10) verläuft.

5. Vorrichtung nach Anspruch 4, **gekennzeichnet durch** wenigstens eine Zustelleinrichtung (3) des wenigstens einen Balkens (13) mit wenigstens einem steuerbaren Stellantrieb (34), wobei der wenigstens eine steuerbare Stellantrieb (34) zum Austausch von Signalen durch wenigstens eine Datenleitung (60) mit einer Steuerung (6) verbunden ist.

6. Vorrichtung nach Anspruch 4 oder 5, **gekennzeichnet durch** wenigstens eine Kurve (30) und wenigstens eine auf der wenigstens einen Kurve (30) abwälzende Kurvenrolle (31) der Zustelleinrichtung (3).

7. Vorrichtung nach einem der Ansprüche 4 bis 6, **gekennzeichnet durch** wenigstens eine Schubstange (36) der steuerbaren Zustelleinrichtung (3), wobei die wenigstens eine Schubstange (36) kollinear zu der Drehachse (100) der Walze (10) angeordnet ist und durch eine Hohlwelle (16) des Druckzylinders (10) verläuft.

## Claims

1. A **device** for tensioning at least one essentially sheet-like plate or printing plate around essentially the surface area (103) of a printing cylinder (10), wherein the printing cylinder (10) is mounted so as to be rotatable about its axial rotational axis (100), comprising at least
• a first rail (11) that essentially extends parallel to the rotational axis (100) of the printing cylinder (10) and is arranged on the surface area of the printing cylinder (10),
• a second rail (12) that essentially extends parallel to the rotational axis (100) of the printing cylinder (10), is arranged on the surface area of the printing cylinder (10) and composed of at least two partial rails (44), wherein
• the first rail (11) and the second rail (12) respectively have at least one undercut (45) for accommodating the at least one plate or the at least one printing plate in a form-fitting manner, and wherein
• the at least one first rail (11) and the at least one second rail (12) are spaced apart from one another by a variable distance (70) in the circumferential direction of the printing cylinder (10), as well as
• two tensioning units (4) that are spaced apart from one another in the direction of the rotational axis (100) of the printing cylinder (10) and respectively at least comprise a slide (40) that essentially can be moved in the circumferential direction of the printing cylinder (10), a drive (42) that is operatively connected to the at least one slide (40) and a partial rail (44) that is arranged on the slide (40) and forms the second rail (12), wherein
at least one lock (58) is arranged opposite of at least one partial rail (44) of the at least one second rail (12), and wherein the at least one lock (58) alternately has an open arrangement (300) and a closed arrangement (301) with respect to the at least one associated partial rail (44) and forms a closable receptacle together with the at least one associated second partial rail (44),
**characterized in that** the at least one lock (58) is formed by a lever (53) that has two limbs (61, 62) and is rotatable about an axis (102), wherein the rotational axis essentially extends essentially radially to the printing cylinder (10) and the two limbs (61, 62) of the lever (53) jointly define a plane, and wherein said plane essentially is aligned perpendicular to the rotational axis of the lock (58).

2. The device according to claim 1, **characterized in that** the at least two tensioning units (4) respectively have a separate switch (38), which is respectively assigned to the at least one drive (42), and a group of at least two respective tensioning units (4) respectively has another common switch (39), wherein each of the separate switches (38) of the at least two tensioning units (4) of a common group and the at least one common switch (39) of the same common group are interconnected in the form of an AND-circuit.

3. The device according to one of the preceding claims, **characterized in that** at least one of the at least two tensioning units (4) has at least one lock (58), which is assigned to the at least one partial rail (44) of the same tensioning unit (4).

4. The device according to one of the preceding claims, **characterized by** a beam (13) that essentially extends parallel to the rotational axis (100) of the printing cylinder (10) and can be at least slightly pivoted relative to the printing cylinder (10) about a pivoting axis (101), wherein the at least two tensioning units (4) are arranged on said beam, and wherein the pivoting axis (101) of the beam (13) extends orthogonal to the rotational axis (100) of the roll (10).

5. The device according to claim 4, **characterized by** at least one adjustment device (3) of the at least one beam (13) with at least one controllable actuating drive (34), wherein the at least one controllable actuating drive (34) is connected to a control (6) via at least one data line (60) in order to exchange signals.

6. The device according to claim 4 or 5, **characterized by** at least one cam (30) and at least one cam roller (31) of the adjustment device (3), which rolls on the at least one cam (30).

7. The device according to one of claims 4 to 6, **characterized by** at least one push rod (36) of the controllable adjustment device (3), wherein the at least one push rod (36) is arranged collinear to the rotational axis (100) of the roll (10) and extends through a hollow shaft (16) of the printing cylinder (10).

## Revendications

1. **Dispositif,** destiné à tendre au moins un cliché d'impression au moins sensiblement incurvé ou une plaque d'impression autour de sensiblement la surface enveloppante (103) d'un cylindre d'impression (10), le cylindre d'impression (10) étant logé de manière rotative autour de son axe de rotation (100) axial, comportant au moins
• une première glissière (11) sensiblement parallèle à l'axe de rotation (100) du cylindre d'impression (10), placée sur la surface enveloppante du cylindre d'impression (10),
• une deuxième glissière (12) sensiblement parallèle à l'axe de rotation (100) du cylindre d'impression (10), placée sur la surface enveloppante du cylindre d'impression (10), constituée d'au moins deux glissières partielles (44),
• la première glissière (11) et la deuxième glissière (12) comportant chacune au moins une contre-dépouille (45), destinée à recevoir par complémentarité de forme l'au moins un cliché d'impression ou l'au moins une plaque d'impression,
• l'au moins une première glissière (11) et l'au moins une deuxième glissière (12) présentant dans la direction circonférentielle du cylindre d'impression (10) un écart (70) variable,
• deux modules tendeurs (4) écartés l'une de l'autre dans la direction de l'axe de rotation (100) du cylindre d'impression (10), dont chacun comporte au moins un chariot (40) mobile sensiblement dans la direction circonférentielle du cylindre d'impression (10), un entraînement (42) relié de façon menante avec l'au moins un chariot (40) et une glissière partielle (44) placée sur le chariot (40), constituant la deuxième glissière (12),
au vis-à-vis d'au moins une glissière partielle (44) de l'au moins une deuxième glissière (12) étant placé au moins un verrou (58), l'au moins un verrou (58) comportant en rapport à l'au moins une glissière partielle (44) qui lui est associée en alternance un ensemble (300) ouvert et un ensemble (301) fermé et constituant conjointement avec l'au moins une deuxième glissière partielle (44) qui lui est associée un logement verrouillable,
**caractérisé en ce que** l'au moins un verrou (58) est constitué d'un levier (53) rotatif autour d'un axe (102), avec deux branches (61, 62), l'axe de rotation s'écoulant sensiblement en direction radiale par rapport au cylindre d'impression (10) et les deux branches (61, 62) du levier (53) définissant conjointement un plan et ledit plan étant sensiblement orienté à la perpendiculaire de l'axe de rotation du verrou (58).

2. Dispositif selon la revendication 1, **caractérisé en ce que** les au moins deux modules tendeurs (4) comportent chacun un interrupteur (38) séparé, associé à l'au moins un entraînement (42) respectif et chaque fois un groupe de chacun au moins deux modules tendeurs (4) comporte un autre interrupteur (39) commun, chacun des interrupteurs (38) séparés des au moins deux modules tendeurs (4) d'un groupe commun étant interconnecté avec l'au moins un interrupteur (39) commun dudit même groupe commun, à la manière d'un circuit ET.

3. Dispositif selon l'une quelconque des revendications précédentes, **caractérisé en ce qu'**au moins l'un des au moins deux modules tendeurs (4) comporte au moins un verrou (58) associé à l'au moins une glissière partielle (44) du même module tendeur (4).

4. Dispositif selon l'une quelconque des revendications précédentes, **caractérisé par** une poutre (13), laquelle s'étend sensiblement à la parallèle de l'axe de rotation (100) du cylindre d'impression (10) et qui est susceptible de pivoter au moins légèrement autour d'un axe de pivotement (101) par rapport au cylindre d'impression (10) et sur laquelle sont placés les au moins deux modules tendeurs (4), l'axe de pivotement (101) de la poutre (13) s'étendant de manière orthogonale par rapport à l'axe de rotation (100) du cylindre (10).

5. Dispositif selon la revendication 4, **caractérisé par** au moins un système de mise en prise (3) de l'au moins une poutre (13), pourvu d'au moins un actionneur (34) susceptible d'être commandé, pour l'échange de signaux par l'intermédiaire d'au moins une ligne de données (60), l'au moins un actionneur (34) susceptible d'être commandé étant connecté avec un système de commande (6).

6. Dispositif selon la revendication 4 ou 5, **caractérisé par** au moins une came (30) et au moins un galet de came (31) du système de mise en prise (3) roulant sur l'au moins une came (30).

7. Dispositif selon l'une quelconque des revendications 4 à 6, **caractérisé par** au moins une bielle (36) du système de mise en prise (3) susceptible d'être commandé, l'au moins une bielle (36) étant placée en étant colinéaire à l'axe de rotation (100) du cylindre (10) et s'écoulant à travers un arbre creux (16) du cylindre d'impression (10).
